# EUROPÄISCHE PATENTSCHRIFT

(11) **EP 1 525 382 B1**
(45) Veröffentlichungstag und Bekanntmachung des Hinweises auf die Patenterteilung: **20.04.2011**
(21) Anmeldenummer: 03787594.5
(22) Anmeldetag: 14.06.2003
(51) Int. Cl.: F02D 41/34, F02D 41/14

(54) **REGELUNG DER BETRIEBSWEISE EINER BRENNKRAFTMASCHINE**
REGULATING THE MODE OF OPERATION OF AN INTERNAL COMBUSTION ENGINE
REGLAGE DU MODE DE FONCTIONNEMENT D'UN MOTEUR A COMBUSTION INTERNE

(30) Priorität: 31.07.2002 DE 10235665
(43) Veröffentlichungstag der Anmeldung: 27.04.2005
(73) Patentinhaber: Conti Temic microelectronic GmbH, 90411 Nürnberg (DE)
(72) Erfinder: HAGEL, Reinhold, 91361 Pinzberg (DE); KRELL, Stephan, 91126 Schwabach (DE); SCHIMMELPFENNIG, Peter, 91054 Erlangen (DE); TUNA, Mehmet, 90765 Fürth (DE)
(86) Internationale Anmeldenummer: PCT/DE2003/001983
(87) Internationale Veröffentlichungsnummer: WO 2004/016930

(56) Entgegenhaltungen:
- WO-A-02/38936
- WO-A-99/44028
- US-A- 6 021 758
- US-B1- 6 357 287
- LATTKA A L ET AL: "ANWENDUNG DER HARTLEY-TRANSFORMATION BEI DER MASCHINENUBERWACHTUNG UND -DIAGNOSE" , AUTOMATISIERUNGSTECHNIK - AT, OLDENBOURG VERLAG. MUNCHEN, DE, VOL. 37, NR. 9, PAGE(S) 349-354 XP000066109 ISSN: 0178-2312 Zusammenfassung

## Beschreibung

Die Erfindung betrifft ein Regelungsverfahren zur Regelung der Betriebsweise einer Brennkraftmaschine sowie eine Vorrichtung zur Regelung der Betriebsweise einer Brennkraftmaschine eines Kraftfahrzeuges mittels des genannten Verfahrens.

Die Erfindung betrifft insbesondere ein Verfahren zur Detektion und Regelung der Laufunruhe bei einer Brennkraftmaschine. Ein solches Verfahren ausführende Regeleinrichtung, die bei modernen Kraftfahrzeugen typischerweise vorhanden ist, ist beispielsweise auch als Motorgleichlaufregelung (engl. Engine Smoothness Control (ESC)) bekannt. Solche Motorgleichlaufregelsysteme sind vielfach bekannt (siehe Z.B. US 6,021,758), so dass den Aufbau und die Funktionsweise der unterschiedlichen, bekannten Motorgleichlaufregelsysteme nachfolgend nicht näher eingegangen wird.

Aufgrund des unvermeidlichen Vorliegens von Fertigungstoleranzen des Einspritzsystems sowie durch das Auftreten von Alterungseffekten werden den Zylindern unterschiedliche Kraftstoffmengen zugemessen. Selbst geringfügige Unterschiede in der den Zylindern zugeführten Kraftstoffmengen führen zu Drehmomentänderungen, die Ursache von unerwünschten Vibrationen beispielsweise von Spiegeln, Lenkern und dergleichen sein können. Einen besonders unerwünschten Einfluss haben solche Vibrationen bei der Brennkraftmaschine des Kraftfahrzeuges, da es hier häufig zu Motorschüttlern kommen kann, die bei der Dimensionierung der Motorkonstruktion mit berücksichtigt werden müssen, da sie unter Umständen die Lebensdauer des Motors negativ beeinflussen. Zudem wird durch die genannte Streuung der Einspritzmenge ein ungünstiger Einfluss auf Geräusch, Lebensdauer und Emissionen der Brennkraftmaschine ausgeübt. Diese unerwünschten Einflüsse gilt es verständlicherweise zu vermeiden.

Die genannten Drehmomentänderungen spiegeln sich beispielsweise in der momentanen Kurbelwellendrehzahl bzw. in der momentanen Kurbelwellenbeschleunigung wieder. Diese können gemessen werden und im Motorsteuergerät ausgewertet werden.

Ausgehend davon liegt der vorliegenden Erfindung daher die Aufgabe zugrunde, die Drehmomentänderungen bzw. Drehmomentvariationen bei gleichmäßiger zu vermeiden bzw. zumindest weitestgehend zu verringern.

Erfindungsgemäß wird diese Aufgabe durch ein Verfahren mit den Merkmalen des Anspruchs 1, eine Vorrichtung mit den Merkmalen des Anspruchs 9 sowie eine Brennkraftmaschine mit den Merkmalen des Anspruchs 16 gelöst.

Das erfindungsgemäße Verfahren ist in der Lage, die Laufunruhe ausgehend von einem ermittelten Drehzahlsignal zu detektieren sowie diese durch geeignete Verstellung der Einspritzmengen zu verringern. Diese Verstellung erfolgt erfindungsgemäß durch ein Regelungssystem, welches erkennt, welcher oder welche Zylinder verstellt werden muss. Vorteilhafterweise stellt das Regelungssystem auch eine Information bereit, die neben der qualitativen Information auch eine quantitative Auskunft über das Ausmaß der Verstellung gibt, das heißt welcher Zylinder muss wie stark verstellt werden.

Hierzu wird das Drehzahlsignal in einen Winkel-Frequenzbereich transformiert. Die so gewonnenen Spektralanteile werden auch als Ordnungen bezeichnet. Die Transformation erfolgt dabei vorteilhafterweise unter Zuhilfenahme der Hartley-Transformation. Da die Verstellung einzelner Zylinder insbesondere einen Einfluss auf die niederfrequenten Spektralanteile besitzt, bilden vornehmlich diese niederfrequenten Spektralanteile die Laufunruhe ab. Um die Laufunruhe auf Null zu regeln, bietet es sich daher an, vornehmlich die niederfrequenten Spektralanteile auf Null auszuregeln. Zu diesem Zwecke ist der Brennkraftmaschine ein Regler zugeordnet, welcher die störenden Spektralanteile im gesamten Betriebsbereich drastisch reduziert und somit das Schwingungsverhalten des gesamten Antriebstranges deutlich verbessert.

Die Erfindung betrifft ferner ein Verfahren zur Detektion von Zündaussetzern bei einer Brennkraftmaschine. Eine solche Vorrichtung ist im Allgemeinen auch als Misfire Detection bekannt.

Die Erfindung betrifft ferner ein Verfahren zur Detektion und Regelung des abgegebenen mittleren Momentes bzw. der mittleren Leistung bei einer Brennkraftmaschine.

Vorteilhafte Ausgestaltungen und Weiterbildungen des Erfindungsgedankens sind den weiteren Unteransprüchen unter Bezugnahme auf die Zeichnung und die Beschreibung entnehmbar.

Die Erfindung wird nachfolgend anhand der in den Figuren dargestellten Ausführungsbeispielen näher erläutert. Es zeigt dabei:
- Figur 1: das Blockschaltbild einer erfindungsgemäßen Rege- lungseinrichtung für eine Brennkraftmaschine, an- hand derer das erfindungsgemäße Verfahren darge- stellt wird;
- Figur 2: ein detailliertes Blockschaltbild, welches den Block der Zylinderklassifikation veranschaulicht.

Gleiche beziehungsweise funktionsgleiche Elemente sind in allen Figuren - sofern nichts anderes angegeben ist - mit gleichen Bezugszeichen versehen worden.

Figur 1 zeigt das Blockschaltbild einer erfindungsgemäßen Regelungseinrichtung für eine Brennkraftmaschine, anhand derer das erfindungsgemäße verfahrendargestellt wird.

In Figur 1 ist mit Bezugszeichen 1 eine selbstzündende Brennkraftmaschine in einem Kraftfahrzeug und mit Bezugszeichen 2 die erfindungsgemäße Regelungseinrichtung zur Regelung der Zylinderverstellung der Brennkraftmaschine dargestellt.

Die Regelungseinrichtung 2 weist eine Einrichtung zur Signalabtastung 3 auf, die eine Drehung der Kurbelwelle erfasst und ein davon abgeleitetes Signal erzeugt. Dieses typischerweise digitale Signal wird einer nachgeschaltet angeordneten Einrichtung 4 zugeführt, die ausgehend von dem von der Einrichtung zur Signalabtastung 3 zugeführten Signal einen arithmetischen Mittelwert bildet. Diese Information wird nachfolgend einer Einrichtung zur Frequenzanalyse 5 zugeführt, die eine Spektralanalyse vornimmt. Diese Spektralanalyse wird anschließend in einer Korrektureinrichtung 6, die eine Korrektur der Frequenzanteile vornimmt, weiter verarbeitet. Mit dem so gewonnen Daten bzw. Informationen wird in einer nachfolgend noch detaillierter beschriebenen Einrichtung 7 eine Zylinderklassifikation vorgenommen. Am Ausgang der Einrichtung 7 ist ein Klassifikationssignal abgreifbar, welches einem nachgeschalteten Regler 8 zuführbar ist. Der Regler 8 erzeugt daraus ein Regelsignal, welches in die Brennkraftmaschine einkoppelbar ist, so dass die Zylinder entsprechend den Anforderungen optimal an die gegebenen Verhältnisse angepasst werden können.

In Figur 1 wurden zwar Einrichtungen 4, 6 dargestellt. Jedoch sei darauf hingewiesen, dass auf eines oder beide dieser Elemente auch verzichtet werden kann, ohne dass die Funktionsweise der erfindungsgemäßen Regelungseinrichtung nennenswert beeinträchtig wird.

Die vorliegende Erfindung sei ferner nicht auf selbstzündende Brennkraftmaschinen beschränkt, sondern kann prinzipiell auch bei wie auch immer ausgebildeten Brennkraftmaschinen 1 vorteilhaft eingesetzt werden.

Figur 2 zeigt ein detailliertes Blockschaltbild zur Veranschaulichung der Einrichtung 7 zur Zylinderklassifikation. Die Einrichtung 7 enthält in einem ersten Segment ein Mittel zur Referenzphasengenerierung 71, dem Mittel zur Referenzphasenkalibrierung 72 und Referenzphasenselektion 73 nachgeordnet sind. In einem zweiten Segment ist eine Einrichtung 74 vorgesehen, bei der beispielsweise Bewertungskriterien bestimmt oder errechnet werden, auf die später zugegriffen werden kann. Ausgehend davon werden in einer nachgeschalteten Einheit 75 die Hauptverursacher und/oder die Nebenverursacher einer Störung oder einer Abweichung bestimmt. Zusätzlich oder alternativ kann auch bereits jetzt eine mögliche Verstellung zur Ausregelung der Störung bzw. der Abweichung abgeleitet werden. In der nachgeschalteten Einheit 76 werden die qualitative und gegebenenfalls auch die quantitativen Verstellmaße bestimmt.

Die Funktionsweise der vorliegenden Erfindung wird nachfolgend anhand der Figuren 1 und 2 näher erläutert:
Das erfindungsgemäße Verfahren basiert vornehmlich auf der Auswertung der Motordrehzahl. Hierzu wird beispielsweise ein Geberrad mit vorzugsweise äquidistanten Winkel-Markierungen an der Kurbelwelle angebracht. Die Zeiten zwischen den einzelnen Markierungen des rotierenden Geberrades werden von einem Sensor, beispielsweise einem induktiven oder einem optischen Sensor, erfasst. Das so erfasste Signal wird anschließend in einer programmgesteuerten Einheit, beispielsweise einem Mikrocontroller, Mikroprozessor oder dergleichen, in Drehzahlen umgerechnet. Diese programmgesteuerte Einheit kann Bestandteil der erfindungsgemäßen Regelungseinrichtung 2 sein oder auch in der Motorsteuerung enthalten sein. Umgekehrt kann auch die erfindungsgemäße Regelungseinrichtung 2 Bestandteil der Motorsteuerung sein.

Es liegen somit in äquidistanten Winkelabständen Abtastwerte der Kurbelwellendrehzahl vor. Die Anzahl der Winkel-Markierungen sind dabei derart groß zu wählen, dass das Abtasttheorem eingehalten werden kann.

Bei Vorliegen eines quasistationären Betriebszustandes erfolgt ausgehend von mindestens zwei aufeinanderfolgenden Drehzahlsegmenten der Länge 720° der Kurbelwelle die Bildung des arithmetischen Mittelwertes. Die Drehzahlsegmente der Länge 720° der Kurbelwelle werden auch als Arbeitsspiel bezeichnet. Die Bildung des arithmetischen Mittelwertes dient dazu, zyklische Schwankungen, die bei einer ungleichmäßigen Verbrennung entstehen, zu eliminieren. Die arithmetische Mittelung könnte zusätzlich oder alternativ auch im Winkel-Frequenzbereich durchgeführt werden. Hierzu muss die genannte Frequenztransformation auf jedes einzelne auswertbare Arbeitsspiel angewandt werden. In einer Weiterbildung könnte auf die Einrichtung 4 zur arithmetischen Mittelung auch verzichtet werden, wenngleich die Erfindung mit einer Einrichtung zur arithmetischen Mittelung eine bessere Funktionalität aufweist. Die Einrichtung 4 zur arithmetischen Mittelung könnte auch an einer anderen Stelle in der Regelungseinrichtung 2 angeordnet sein.

Im nachfolgenden Verfahrenschritt wird das gemittelte Drehzahlsignal (Periodendauer 720° der Kurbelwelle) einer Spektralanalyse unterzogen. Für die Transformation wird erfindungsgemäß eine Diskreten Hartley-Transformation (DHT) vorgenommen. Die genannte DHT-Transformation, die aus der Bildverarbeitung stammt, bietet im Gegensatz zu der üblicherweise verwendeten und in der digitalen Signalverarbeitung und der Nachrichtentechnik weit verbreiteten FourierTransformation den besonderen Vorteil, durch ausschließlich reelle Operationen berechnet werden zu können. Das Drehzahlsignal wird dabei in einzelne Winkel-Frequenzen, auch Ordnungen genannt, separiert, welche der Beurteilung der Laufunruhe dienen. Die Schwingungen weisen dabei eine Frequenz auf, die kleiner als die doppelte Motordrehzahl ist. Da die Verstellung einzelner Zylinder vor allem die Amplituden der niederfrequenten Schwingungen beeinflusst, stellen bei einem 4-Zylinder-Motor die Amplituden der 0,5-ten und der 1-ten Ordnung Istwerte für die Laufunruhe dar. Die genannten Ordnungen, im folgenden relevante Ordnungen genannt, können von der Einspritzung beeinflusst werden und bezeichnen Schwingungen mit jeweils der Frequenz der halben und der einfachen Motordrehzahl. Diese werden durch das erfindungsgemäße Verfahren deutlich reduziert. Der Wert Null stellt hierbei den Sollwert für die Amplituden der 0,5-ten und der 1-ten Ordnung dar. Aus der auf das Drehzahlsignal angewandten Spektraltransformation können komplexe Zahlenwerte abgeleitet werden, welche in Betrag (bzw. Amplitude) und Phase für die jeweiligen Ordnungen umgerechnet werden.

An dieser Stelle sei erwähnt, dass im Falle eines 6-Zylinder-Motors zusätzlich die 1,5-te Ordnung, im Falle eines 8-Zylinder-Motors zusätzlich die 1,5-te und die 2-te Ordnung zu berücksichtigen wären.

Da die berechneten komplexen Zahlenwerte bzw. Amplituden- und Phasenwerte aufgrund des Auftretens von typischerweise vorkommender parasitärer Effekte (Geberradfehler, Massenmomente, etc.) im Allgemeinen verfälscht werden, werden diese mit Hilfe einer vorteilhafterweise vorgesehenen, sogenannten Schleppkorrektur eliminiert. Hierzu werden im stationären Schleppbetrieb, das heißt im Betriebszustand ohne Einspritzung, Messungen beispielsweise der momentanen Kurbelwellendrehzahl durchgeführt. Die anschließende Anwendung der Hartley-Transformation liefert drehzahlabhängige Korrekturwerte für die Schwingungen der 0,5-ten und 1-ten Ordnung. Diese Korrekturwerte werden im Steuergerät abgespeichert.

Auf diese Einrichtung 6 zur Korrektur der Frequenzanteile kann auch verzichtet werden, wenngleich die erfindungsgemäße Regelungseinrichtung 2 mit dieser Einrichtung eine bessere Funktionalität aufweist. Darüber hinaus könnte diese Korrektureinrichtung 6 auch eine andere Korrektur als die Schleppkorrektur vornehmen.

Die Ermittlung der verstellten Zylinder erfolgt anhand von drehzahl- und lastabhängigen Referenzphasen, welche für die relevanten Ordnungen im Steuergerät abgelegt werden. Im Anschluss an die Bestimmung der Referenzphasen, welche am Motorprüfstand oder im Fahrbetrieb erfolgen kann, werden diese ebenfalls einer Schleppkorrektur unterzogen. Zudem lässt sich aus der Kombination der relevanten Ordnungen der Referenzphasen ein Kalibrierungsfaktor ableiten.

Die korrigierten Motorordnungen stellen die Basis für die nächsten Verfahrensschritte dar. Überschreiten die Amplituden der Schwingungen der 0,5-ten und 1-ten Ordnung einen vorgegebenen Schwellwert und liegt ein quasistationärer Betriebszustand vor, wird die Regelung aktiviert.

Den gemessenen Phasen der 0,5-ten und 1-ten Ordnung werden Referenzphasen zugeordnet. Die Referenzphase der 0,5-ten Ordnung, welche der Messphase am nächsten liegt, wird als Primärphase bezeichnet, der zugehörige Zylinder als Primärzylinder. Die Referenzphase der 0,5-ten Ordnung, welche der Messphase am zweitnächsten liegt, wird als Sekundärphase und der zugehörige Zylinder als Sekundärzylinder bezeichnet.

Mittels der den Messphasen zugeordneten Referenzphasen und der gemessenen Amplituden und Phasen werden unter Berücksichtigung der jeweiligen Last- und Drehzahlsituation Bewertungskriterien erstellt, anhand derer die zu verstellenden Zylinder und deren erforderliche Verstellrichtung bestimmt werden. Im vorliegenden Fall werden vier Bewertungskriterien ermittelt, die nachfolgend als PK1-Wert, PK2-Wert, PK3-Wert, AK-Wert bezeichnet werden.

Mittels der Primärphase, der Referenzphase der 1-ten Ordnung und einem Kalibrierungsfaktor wird ein sogenannter PK1-Wert berechnet, welcher mit einer vorgegebenen Schwelle verglichen wird. Ebenso wird aus der Primärphase, der Sekundärphase, der Messamplitude und der Messphase der 0,5-ten Ordnung ein sogenannter PK2-Wert berechnet, welcher mit einer weiteren vorgegebenen Schwelle verglichen wird. In Abhängigkeit von einem Überschreiten der genannten Schwellen werden den PK1- und PK2-Werten die logischen Werte "HIGH" und "LOW" zugeordnet. Wahlweise kann PK2 auch aus der Messphase und der Primärphase bestimmt werden, d. h. aus dem Abstand beider Phasen.

Als weiteres Kriterium wird der sogenannte AK-Wert benötigt. Zur Bestimmung des AK-Wertes wird das last- und drehzahlabhängige Verhältnis der Messamplituden der 0,5-ten und der 1-ten Ordnung mit einer Schwelle verglichen. Der Vergleich mit einem weiteren Schwellwert liefert den logischen Wert "High" bzw. "LOW" für den AK-Wert. Zusätzlich oder alternativ kann auch ein sogenannter PK3-Wert, welcher mittels der Primärphase, einer dazu komplementären Primärphase (= Phase des zum Primärzylinders nicht benachbarten Zylinders), der Messamplitude und der Messphase bestimmt wird, mit einer weiteren Schwelle verglichen werden, woraus für den PK3-Wert der logische Wert "High" oder "LOW" resultiert.

In einem weiteren Verfahrensschritt werden der jeweils zu verstellende Zylinder und gegebenenfalls auch die jeweils erforderliche Verstellungsrichtung ermittelt.

Der PK1-Wert wird zur Bestimmung des maßgeblich verstellten Zylinders, zum Beispiel der Hauptverursacher der Verstellung, und dessen Verstellungsrichtung herangezogen. Ist beispielsweise PK1 = "High", so ist der Hauptverursacher der Verstellung der zur Primärphase zugehörige Zylinder. Zudem ist der identifizierte Zylinder zu fett, d. h. dem Zylinder wird eine zu großen Menge an Kraftstoff zugeführt. In diesem Falle sollte die Einspritzmenge dieses Zylinders reduziert werden.

Die Werte PK1 und PK2 verknüpft mit dem AK-Wert - wahlweise auch dem PK3-Wert - lassen den Zylinder mit dem zweitgrößten Anteil an der Verstellung (=Nebenverursacher) sowie dessen Verstellrichtung erkennen.

Der Verstellungsbeitrag des Nebenverursachers wird typischerweise relativ zum Hauptverursacher bestimmt.

Der relative Beitrag des Nebenverursachers lässt sich in analytischer Weise ermitteln. Alternativ kann der Nebenverursacher ausgeblendet werden. In diesem Falle wird typischerweise lediglich ein einzelner Zylinder, nämlich der Hauptverursacher, verstellt.

Die gemessenen relevanten Ordnungen werden vorteilhafterweise durch die Erzeugung der entsprechenden Gegenschwingungen kompensiert oder zumindest weitestgehend verringert. Hierzu werden die ermittelten qualitativen Verstellungen des Hauptverursachers und des oder der Nebenverursacher auf alle Zylinder so aufgeteilt, dass die Summe der Verstellungen über alle 4 Zylinder gleich oder nahezu gleich Null ist. Dadurch wird das ursprüngliche Motormoment bzw. die ursprüngliche Motorleistung nicht verändert.

Die Amplituden der relevanten Ordnungen stellen die Regelabweichung dar und werden einer drehzahl- und lastabhängigen Gewichtung unterzogen. Schließlich werden mit Hilfe der ermittelten qualitativen Verstellungen und der Ist-Amplituden der relevanten Ordnungen Zylinder individuelle, quantitative Korrekturfaktoren ermittelt. Diese werden einem Regler 8 zugeführt, welcher im Falle, dass keine Reglerbegrenzung vorliegt, Einfluss auf die jeweiligen erforderlichen Zylinder individuellen Einspritzmengen nimmt. Der Regler 8 ist im vorliegenden Ausführungsbeispiel als einfacher I-Regler ausgebildet. Jedoch könnte hier selbstverständlich auch jede beliebige Regeleinrichtung verwendet werden, die in Abhängigkeit von den ermittelten Korrekturwerten äusgangsseitig ein Regelsignal bereit stellt.

Neben der eben beschriebenen Funktionalität weist die erfindungsgemäße Regelungseinrichtung vorteilhafterweise auch zusätzliche Funktionalitäten auf. Diese nachfolgend beschriebenen Funktionalitäten der erfindungsgemäßen Regelungseinrichtung können zusätzlich oder alternativ zu der oben beschriebenen Regelung der Laufunruhe bei einer Brennkraftmaschine (ESC-Regelung) implementiert sein.

### Aussetzererkennung (Misfire Detection)

Aufgrund des bei einer Brennkraftmaschine unvermeidlichen Auftretens von Zündaussetzern kann unerwünschterweise unverbrannter Kraftstoff in die Umwelt gelangen. Zudem kann dadurch auch eine dauerhafte Schädigung von bei modernen Kraftfahrzeugen vorhandenen Abgasnachbehandlungssystemen, beispielsweise des Katalysators, auftreten. Beides hat zur Folge, dass die Abgasbelastung der Umwelt erhöht wird. Um dies weitestgehend zu vermeiden existieren nationale und internationale Vorschriften und Gesetze (z. B. OBD II, E-OBD), die unter anderem eine Einrichtung zur Erkennung von Zündaussetzern bei Kraftfahrzeugen vorschreiben.

Das Auftreten von Zündaussetzern führt zu Drehmomentänderungen, welche sich beispielsweise in der momentanen Kurbelwellendrehzahl bzw. in der momentanen Kurbelwellenbeschleunigung widerspiegeln. Mittels des nachfolgend beschriebenen erfindungsgemäßen Verfahrens ist es möglich, ausgehend von einem Drehzahlsignal Zündaussetzer zu detektieren. Ferner ist es möglich zu erkennen, bei welchen Zylindern Zündaussetzer aufgetreten sind. Hierzu wird in entsprechender Weise wie bei der Motorgleichlaufregelung das Drehzahlsignal in den Winkel-Frequenzbereich transformiert. Da die Verstellung einzelner Zylinder sich vor allem auf die niederfrequenten Spektralanteile auswirken, werden vor allem diese zur Detektion von Zündaussetzern herangezogen.

Das erfindungsgemäße Verfahren basiert wiederum auf der Auswertung der Motordrehzahl. Hierzu wird beispielsweise ein Geberrad mit vorzugsweise äquidistanten Winkel-Markierungen an der Kurbelwelle angebracht. Die Zeiten zwischen den einzelnen Markierungen des rotierenden Geberrades werden von einem Sensor detektiert und anschließend im Mikrocontroller in Drehzahlen umgerechnet.

Dadurch werden in äquidistanten Winkelabständen Abtastwerte der Kurbelwellendrehzahl ermittelt. Dabei ist sicherzustellen, dass die Anzahl der Winkel-Markierungen ausreichend groß ist, so dass das Abtasttheorem in jedem Fall eingehalten wird.

Bei Vorliegen eines quasistationären Betriebszustandes wird ein 720° langer Ausschnitt des Drehzahlsignals, welcher auch als Arbeitsspiel bezeichnet wird, mittels einer Diskreten Hartley-Transformation (DHT) einer Spektralanalyse unterzogen. Das Drehzahlsignal wird dabei in einzelne Winkel-Frequenzen separiert, welche zur Detektion von Zündaussetzern dienen. Da die Verstellung einzelner Zylinder vor allem die Amplituden der Schwingungen beeinflusst, die eine Frequenz aufweisen, die kleiner als die doppelte Motordrehzahl ist, stellen bei einem 4-Zylinder-Motor die Amplituden der 0,5-ten und 1-ten Ordnung Größen dar, aus welchen auf das Vorliegen von Zündaussetzern geschlossen werden kann. Die genannten Ordnungen, im folgenden relevante Ordnungen genannt, bezeichnen Schwingungen mit jeweils der Frequenz der halben und der einfachen Motordrehzahl. Hierbei ist zu erwähnen, dass im Falle eines 6-Zylinder-Motors zusätzlich die 1,5-te Ordnung, im Falle eines 8-Zylinder-Motors zusätzlich die 1,5-te und die 2-te Ordnung berücksichtigt werden kann. Die auf das Drehzahlsignal angewandte Spektraltransformation liefert im allgemeinen komplexe Zahlenwerte, die in Betrag bzw. Amplitude und Phase für die jeweiligen Ordnungen umgerechnet werden.

Da die berechneten komplexen Zahlenwerte bzw. Amplituden- und Phasenwerte aufgrund des Auftretens von immer vorhandenen parasitären Effekten - zum Beispiel ein Geberradfehler, ein Fehler des Massenmoments, etc. - im Allgemeinen verfälscht werden, werden diese mit Hilfe einer sogenannten Schleppkorrektur eliminiert. Hierzu werden im stationären Schleppbetrieb (= Betriebszustand ohne Einspritzung) Messungen beispielsweise der momentanen Kurbelwellendrehzahl durchgeführt. Die anschließende Anwendung der Hartley-Transformation liefert vorteilhafterweise drehzahlabhängige Korrekturwerte für die Schwingungen der 0,5-ten und 1-ten Ordnung. Diese Korrekturwerte werden dann im Steuergerät abgespeichert.

Das Auftreten von einem oder mehreren gleichzeitig auftretenden Zündaussetzern bewirkt, dass die Amplituden der relevanten Ordnungen stark ansteigen. Durch Auswertung der Amplituden kann das Auftreten eines Zündaussetzers anzeigt werden. Der Vergleich der Amplituden mit einer vorgegebenen Schwelle erfolgt in einem sogenannten Amplitudendiskriminator. Dieser liefert für jedes Arbeitsspiel eine Aussage über das Vorliegen von Zündaussetzern.

Liegen beispielsweise die Amplituden der 0,5-ten und 1-ten Ordnungen unter der genannten Schwelle, so liegt kein Aussetzer vor. Liegen beide darüber, so wird erkannt, dass entweder ein Zylinder oder drei Zylinder einen Zündaussetzer aufweisen. Zwei Aussetzer von benachbarten Zylindern werden erkannt, wenn nur die Amplitude der 0,5-ten Ordnung über der Schwelle liegt. Zwei Aussetzer von komplementären, das heißt in der Zündfolge nicht benachbarten Zylindern liegen vor, wenn nur die Amplitude der 1-ten Ordnung die Schwelle überschreitet.

Die Ermittlung der Zylinder, welche einen Zündaussetzer aufweisen, erfolgt im Block Zylinderdetektion anhand von drehzahl- und lastabhängigen Referenzphasen, welche für die relevanten Ordnungen im Steuergerät abgelegt werden. Im Anschluss an die Bestimmung der Referenzphasen, welche am Motorprüfstand oder im Fahrbetrieb erfolgen kann, werden diese ebenfalls einer Schleppkorrektur unterzogen. Zudem lässt sich aus der Kombination der relevanten Ordnungen der Referenzphasen ein Kalibrierungsfaktor ableiten. Den gemessenen Phasen der 0,5-ten und 1-ten Ordnung werden Referenzphasen zugeordnet. Die Referenzphase der 0,5-ten Ordnung bzw. der jeweils zugehörige Zylinder, der der Messphase der 0,5-ten Ordnung am nächsten liegt, liefert dann den sogenannten Primärzylinder.

Mittels der Referenzphasen und des Kalibrierungsfaktors wird ein Referenzphasenkriterium ermittelt. Unter Berücksichtigung der jeweiligen Schwellwertüberschreitungen im Amplitudendiskriminator und der Kenntnis des Primärzylinders erfolgt die Identifikation der aussetzenden Zylinder.

### Momentennachführung - Leistungsnachführung

Aufgrund des unvermeidlichen Auftretens von Alterungseffekten des Motors und vor allem dessen Einspritzsystems nimmt das von der Brennkraftmaschine abgegebene Motormoment bzw. die abgegebene Motorleistung mit der Zeit ab. Dieser Effekt wird insbesondere bei Nutzfahrzeugen als Mangel empfunden, da hier sehr viel höhere Motorlaufzeiten gefordert werden als bei Personenkraftfahrzeugen. Ein Austausch des Motors ist hier zum einen teuer, zum anderen fällt das Nutzfahrzeug auch für eine längere Zeit aus. Insbesondere durch das Auftreten von Fertigungstoleranzen wird eine mehr oder weniger starke Variation im Motormoment und damit einhergehend ein Abfallen der Motorleistung bedingt, welches häufig nur durch einen zeitaufwendigen Bandendeabgleich kompensiert werden kann.

Durch das Anbringen von Drehmomentsensoren oder Zylinderdrucksensoren in den Zylindern kann das Motormoment bzw. die Motorleistung zwar bestimmt werden, jedoch erfordert dies zusätzlichen konstruktiven Aufwand. Variationen im abgegebenen Motormoment bzw. in der abgegebenen Motorleistung spiegeln sich beispielsweise auch in der momentanen Kurbelwellendrehzahl bzw. in der momentanen Kurbelwellenbeschleunigung wieder. Diese können im Motorsteuergerät unter Ausnutzung eines bereits vorhandenen Sensors ausgewertet werden.

Mittels des im Folgenden beschriebenen erfindungsgemäßen Verfahrens ist es möglich, das abgegebene Motormoment bzw. die abgegebene Motorleistung ausgehend vom Drehzahlsignal zu detektieren sowie diese durch eine geeignete Verstellung der Einspritzmengen zu beeinflussen bzw. auszuregeln.

Da die Verbrennungsenergie im wesentlichen in ausgezeichneten Frequenzanteilen des Drehzahlsignals enthalten ist, wird das Drehzahlsignal in den Winkel-Frequenzbereich transformiert. Die resultierenden Spektralanteile werden auch als Ordnungen bezeichnet. Durch Auswertung der Amplitude der Schwingung der 2-ten Ordnung kann bei einem 4-Zylinder-Motor auf das abgegebene Motormoment bzw. die abgegebene Motorleistung geschlossen werden. Alternativ kann dazu auch die 4-te, 6-te, 8-te, etc. Ordnung herangezogen werden. Entsprechend werden beispielsweise bei einem 6-Zylinder-Motor die Amplitude der Schwingung der 3-ten Ordnung und beim 8-Zylinder die Amplitude der Schwingung der 4-ten Ordnung bzw. die geradzahligen Vielfachen der genannten Ordnungen ausgewertet.

Die genannten Spektralanteile stellen nach geeigneter Kalibrierung Ist-Größen für das abgegebene Motormoment bzw. die abgegebene Motorleistung dar und können mit dem vom Motorsteuergerät angeforderten Motormoment bzw. der jeweiligen Motorleistung verglichen werden. Der Brennkraftmaschine ist ein Regler zugeordnet, der durch Variation der Einspritzmenge den Unterschied zwischen Ist-Motormoment und Soll-Motormoment bzw. zwischen Ist-Motorleistung und Soll-Motorleistung minimiert.

Das erfindungsgemäße Verfahren basiert wie die oben beschriebenen Verfahren auf der Auswertung der Motordrehzahl. Dabei ist wiederum ein an der Kurbelwelle angebrachtes Geberrad mit vorzugsweise äquidistanten Winkel-Markierungen bereit gestellt. Die Zeiten, die bei einem drehenden Geberrad zwischen den einzelnen Markierungen des rotierenden Geberrades auftreten, werden von einem Sensor detektiert und von einem Mikrocontroller in diesen Zeiten zugeordnete Drehzahlen umgerechnet. Es liegen damit in äquidistanten Winkelabständen Abtastwerte der Kurbelwellendrehzahl vor. Auch hier ist sicherzustellen, dass das Abtasttheorem stets eingehalten wird.

Bei Vorliegen eines quasistationären Betriebszustandes erfolgt die Bildung des arithmetischen Mittelwertes ausgehend von mindestens zwei aufeinanderfolgenden Drehzahlsegmenten der Länge 720° der Kurbelwelle. Dies dient dazu, um zyklische Schwankungen, die aus einer ungleichmäßigen Verbrennung herrühren, zu eliminieren.

Im folgenden Verfahrenschritt wird das gemittelte Drehzahlsignal (Periodendauer 720° Kurbelwelle) mittels einer Diskreten Hartley-Transformation (DHT) einer Spektralanalyse unterzogen. Das Drehzahlsignal wird dabei in einzelne Winkel-Frequenzen separiert, wobei die Momenteninformation bei dem erfindungsgemäßen Verfahren aus der Amplitude der Schwingung der 2-ten Ordnung (= Schwingungen mit der Frequenz der Motordrehzahl) generiert wird. Die auf das Drehzahlsignal angewendete Spektraltransformation liefert im Allgemeinen komplexe Zahlenwerte, die in Betrag bzw. Amplitude und Phase umgerechnet werden.

Da die berechneten komplexen Zahlenwerte bzw. Amplituden- und Phasenwerte aufgrund des Auftretens von typischerweise vorhandenen parasitären Effekten (z. B. Geberradfehler, Massenmomente, etc.) im Allgemeinen verfälscht werden, werden diese mittels einer Korrektureinrichtung (z.B. Schleppkorrektur) eliminiert. Hierzu werden im stationären Schleppbetrieb (= Betriebszustand ohne Einspritzung) Messungen beispielsweise der momentanen Kurbelwellendrehzahl durchgeführt. Die anschließende Anwendung der Hartley-Transformation liefert drehzahlabhängige Korrekturwerte für die Schwingung der 2-ten Ordnung. Diese Korrekturwerte werden im Steuergerät abgespeichert.

Da die Amplitude der 2-ten Ordnung, die ein Maß für das abgegebene Motormoment bzw. die abgegeben Motorleistung ist, bei fester Drehzahl streng monoton mit der Last ansteigt, kann diese bei einem Referenzmotor erfasst und drehzahlabhängig in einem Kennlinienfeld abgelegt werden. Dieses Kennlinienfeld dient dann als Bezug zur Ermittlung des Ist-Motormomentes bzw. der Ist-Motorleistung.

Zusätzlich oder alternativ kann eine Berechnung des Ist-Motormomentes bzw. der Ist-Motorleistung auch auf analytische Weise durchgeführt werden.

Durch ein nachfolgendes Regelungssystem wird der Unterschied zwischen dem vom Motorsteuergerät angeforderten Soll-Motormoment und dem tatsächlichen vorliegenden Ist-Motormoment detektiert und dieser durch Variation der Einspritzmenge minimiert. Vor Abarbeitung des vorgestellten Verfahrens kann gegebenenfalls auch eine Gleichstellung der Drehzahlhübe mittels einer sogenannten Motorgleichlaufregelung (ESC: Engine Smoothness Control) erfolgen.

Die vorstehenden Ausführungsbeispiele wurden anhand einer Brennkraftmaschine mit vier Zylinder dargestellt. Die Erfindung sei jedoch nicht ausschließlich auf solche Brennkraftmaschinen beschränkt, sondern lässt sich selbstverständlich bei geeigneter, für den Fachmann naheliegender Anpassungen auch auf Brennkraftmaschinen mit mehr oder weniger als vier Zylinder erweitern.

Die vorstehenden Ausführungsbeispiele wurden die Erfindung anhand einer Hartley-Transformation beschrieben. Die Erfindung kann jedoch sehr vorteilhaft bei geeigneter Abwandlung auch unter zu Hilfenahme einer anderen Transformation, beispielsweise einer Fast Fourier Transformation (FFT), einer Diskreten Fourier Transformation (DFT) oder dergleichen sehr vorteilhaft angewendet werden, wenngleich die Erfindung im Falle einer Hartley-Transformation am vorteilhaftesten und damit am geeignetsten ist.

In den vorstehenden Ausführungsbeispielen wurde jeweils eine arithmetische Mittelwertbildung vorgenommen. Die Erfindung sei jedoch nicht ausschließlich darauf beschränkt, sondern lässt sich sehr vorteilhaft auch bei einer geometrischen Mittelwertsbildung oder dergleichen einsetzen.

Zusammenfassend kann festgestellt werden, dass durch die wie beschriebene Regelungseinrichtung unter Zuhilfenahme der Hartley-Transformation in völliger Abkehr von bisher bekannten Lösungen auf sehr elegante Weise jedoch nichts desto trotz sehr einfache Weise eine Regelung der Betriebsweise der Brennkraftmaschine realisierbar ist.

Die vorliegende Erfindung wurde anhand der vorstehenden Beschreibung so dargestellt, um das Prinzip der Erfindung und dessen praktische Anwendung bestmöglichst zu erklären, jedoch lässt sich die Erfindung bei geeigneter Abwandlung selbstverständlich in mannigfaltigen anderen Ausführungsformen realisieren.

### Bezugszeichenliste

- 1: Brennkraftmaschine in einem Kraftfahrzeug
- 2: Regelungseinrichtung.
- 3: Einrichtung zur Signalabtastung
- 4: Einrichtung zur arithmetischen Mittelwertbildung
- 5: Einrichtung zur Frequenzanalyse
- 6: Korrektureinrichtung zur Korrektur der Frequenzan- teile
- 7: Einrichtung zur Zylinderklassifikation
- 71: Mittel zur Referenzphasengenerierung
- 72: Mittel zur Referenzphasenkalibrierung
- 73: Mittel zur Referenzphasenselektion
- 74: Einrichtung mit vorgegebenen Bewertungskriterien
- 75: Einheit zur Bestimmung von Hauptverursachern und/oder Nebenverursachern einer Störung oder ei- ner Abweichung
- 76: Einheit zur Bestimmung der qualitativen und/oder quantitativen Verstellmaße
- 8: (I-)Regler

## Patentansprüche

1. Regelungsverfahren zur Regelung der Betriebsweise einer Brennkraftmaschine mit wenigstens einem Zylinder, bei dem eine Regelungseinrichtung wenigstens eine Einrichtung zur Signalabtastung, eine nachgeschaltet angeordnete Einrichtung zur Frequenzanalyse sowie eine nachgeschaltet angeordnete Einrichtung zur Zylinderklassifikation aufweist, mit den folgenden Schritten:
a. ermitteln eines Drehzahlsignals,
b. transformieren des Drehzahlsignals in einen Winkel-Frequenzbereich mittels einer Hartley-Transformation,
c. Analysieren des Winkel-Frequenzbereichs und separieren in einzelne Winkel-Frequenzen, die eine Phaseninformation und eine Amplitudeninformation enthalten,
d. Durchführen einer Zylinderklassifikation mittels der Phaseninformation und der Amplitudeninformation, wobei in einem ersten Vergleich die Phaseninformation mit einer zugeordneten Referenzphase verglichen wird und in einem zweiten Vergleich die Amplitudeninformation mit einem zugeordneten ersten Amplitudenschwellwert verglichen wird und wobei der erste Vergleich und der zweite Vergleich einzelne Zylinderinformationen ergeben,
e. Verarbeiten dieser Zylinderinformationen, um auf der Basis des ersten Phasenvergleichs jeden Zylinder zu identifizieren, der eine Laufunruhe in der Brennkraftmaschine verursacht, ferner um, ebenfalls auf der Basis des ersten Phasenvergleichs, für jeden einzelnen zu verstellenden Zylinder die Verstellrichtung zu bestimmen und ferner um auf der Basis des zweiten Amplitudenvergleichs die Einspritzmenge zu bestimmen, die erforderlich ist, um die Laufunruhe in der Brennkraftmaschine zu korrigieren,
f. Erzeugen eines Regelsignals auf Grund des Verarbeitens der Zylinderinformationen in Schritt e und zuführen dieses Reglersignal an einen Regler , um die Laufunruhe in der Brennkraftmaschine zu korrigieren,
g. Detektieren eines Zündaussetzers in einem der Zylinder, indem in einem weiteren Vergleich der Amplitudeninformation mit einem zweiten zugeordneten Amplitudenschwellwert die Information geliefert wird, um zu entscheiden, ob die Laufunruhe durch den Zündaussetzer verursacht wird, wenn die Amplitudeninformation den zweiten zugeordneten Amplitudenschwellwert überschreitet,
h. Detektieren des abgegebenen Motormoments bzw. der abgegebenen Motorleistung,
i. Vergleichen des abgegebenen Motormoments bzw. der abgegebenen Motorleistung mit einem angeforderten Motormoment bzw. einem angeforderten Motorleistung, um eine Information von einem Nachlassen des Motormoments bzw. der Motorleistung zu liefern,
j. Anpassen des Regelsignals auf Grund der Information von einer Abnahme des Motormoments bzw. der Motorleistung, und
k. Zuführen des angepassten Regelsignals an den Regler (8) zu Regelung der Einspritzung in alle Zylinder zum Nachführen des abgegebenen Motormoments bzw. der abgegebenen Motorleistung in Bezug auf das angeforderte Motormoment bzw. die angeforderte Motorleistung.

2. Verfahren nach Anspruch 1,
**dadurch gekennzeichnet, dass** bei Vorliegen eines quasistationären Betriebszustandes ausgehend von mindestens zwei aufeinanderfolgenden Drehzahlsegmenten die Bildung eines Mittelwertes, insbesondere eines arithmetischen Mittelwertes, erfolgt.

3. Verfahren nach einem der vorstehenden Ansprüche,
**dadurch gekennzeichnet, dass** parasitäre Effekte in den berechneten komplexen Zahlenwerten und/oder den Referenzphasen einer Schleppkorrektur unterzogen und so eliminiert werden.

4. Verfahrens nach einem der vorstehenden Ansprüche,
**dadurch gekennzeichnet, dass** zur Detektion der Zündaussetzer vor allem niederfrequente Spektralanteile verwendet werden.

5. verfahren nach einem der vorstehenden Ansprüche,
**dadurch gekennzeichnet,**
**dass** die Detektion der Zündaussetzer anhand von drehzahl- und lastabhängigen Referenzphasen erfolgt, die für die relevanten Ordnungen in einer Steuereinrichtung vorher abgelegt werden.

6. Verfahren nach einem der vorstehenden Ansprüche,
**dadurch gekennzeichnet, dass** mittels der Referenzphasen und des Kalibrierungsfaktors ein Referenzphasenkriterium ermittelt wird und dass die Identifikation der aussetzenden Zylinder unter Berücksichtigung der jeweiligen Überschreitungen mindestens eines Schwellenwertes und der Kenntnis des jeweils ersten Zylinders erfolgt.

7. Verfahren nach einem der vorstehenden Ansprüche,
**dadurch gekennzeichnet, dass** die Anpassung des Motormomentes bzw. der Motorleistung durch Verstellung der Einspritzmenge ausgeregelt wird.

8. Verfahren nach einem der vorstehenden Ansprüche,
**dadurch gekennzeichnet, dass** eine Amplitude, die ein Maß für das abgegebene Motormoment bzw. die abgegeben Motorleistung ist, bei einem Referenzmotor erfasst und drehzahlabhängig in einem Kennlinienfeld abgelegt wird.

9. Vorrichtung zur Regelung der Betriebsweise einer Brennkraftmaschine eines Kraftfahrzeuges mittels eines Verfahrens nach Anspruch 1, mit
- einer Einrichtung zur Signalabtastung zur Erzeugung eines Drehzahlsignals,
- einer der Einrichtung zur Frequenzanalyse mit einem Eingang zum Empfangen des Drehzahsignals zur Durchführung einer Hartley-Transformation des Drehzahlsignals, wobei das Drehzahlsignal in einen Winkel-Frequenzbereich transformiert wird,und die Einrichtung zur Frequenzanalyse einzelne Winkel-Frequenzen erzeugt,
- einer Einrichtung zur Zylinderklassifikation, deren einer Eingang mit einem Ausgang der Einrichtung zur Frequenzanalyse verbunden ist, und
- einem Regler , dessen einer Eingang mit dem Ausgang der Einrichtung zur Zylinderklassifikation verbunden ist, um ein Eingangssignal von der Einrichtung zur Zylinderklassifikation zu empfangen,
wobei die Einrichtung zur Signalabtastung, die Einrichtung zur Frequenzanalyse und die Einrichtung zur Zylinderklassifikation geeignet sind, einen Zylinder mit einem Zündaussetzer zu detektieren, und wobei die Einrichtung zur Signalabtastung, die Einrichtung zur Frequenzanalyse und die Einrichtung zur Zylinderklassifikation und der Regler darüber hinaus geeignet sind, Regelsignale zu erzeugen, die ein Nachlassen des Motormoments bzw. der Motorleistung ausgleichen.

10. Vorrichtung nach Anspruch 9, **dadurch gekennzeichnet , dass** eine Einrichtung zur arithmetischen Mittelwertbildung vorgesehen ist.

11. Vorrichtung nach Anspruch 10, **dadurch gekennzeichnet , dass** die Einrichtung zur arithmetischen Mittelwertbildung zwischen der Einrichtung zur Signalabtastung und der Einrichtung zur Frequenzanalyse angeordnet ist

12. Vorrichtung nach einem der Ansprüche 9 bis 11, **dadurch gekennzeichnet, dass** eine Einrichtung zur Korrektur der Frequenzanteile vorgesehen ist.

13. Vorrichtung nach Anspruch 12, **dadurch gekennzeichnet, dass** die Einrichtung zur Korrektur der Frequenzanteile zwischen der Einrichtung zur Frequenzanalyse und der Einrichtung zur Zylinderklassifikation angeordnet ist.

14. Vorrichtung nach einem der Ansprüche 9 bis 13, **dadurch gekennzeichnet, dass** die Einrichtung zur Zylinderklassifikation zumindest eine der nachfolgenden Mittel aufweist:
- Mittel zur Referenzphasengenerierung;
- Mittel zur Referenzphasenkalibrierung;
- Mittel zur Referenzphasenselektion;
- Einrichtung zur Ermittlung von Bewertungskriterien;
- Einheit zur Bestimmung von Hauptverursachern und/oder Nebenverursachern einer Störung und/oder einer Abweichung;
- Einheit zur Bestimmung der qualitativen und/oder quantitativen Verstellmaße.

15. Vorrichtung nach einem der Ansprüche 9 bis 14, **dadurch gekennzeichnet, dass** der Einrichtung zur Zylinderklassifikation ein Regler, insbesondere ein I-Regler oder ein PI-Regler, nachgeschaltet angeordnet ist.

16. Brennkraftmaschine in einem Kraftfahrzeug mit mindestens einem Zylinder und mit mindestens einer Motorsteuerung, wobei zumindest eine Motorsteuerung eine Vorrichtung nach einem der Ansprüche 9 bis 15 aufweist.

## Claims

1. A regulation method for regulating the operational mode of a combustion engine with at least one cylinder, in which a regulation device comprises at least one device for signal sensing, a device arranged downstream for frequency analysis and a device arranged downstream for cylinder classification, with the following stages:
a. determination of a torque signal
b. transformation of the torque signal into an angle frequency range by means of a Hartley transformation
c. analysis of the angle frequency range and separation into individual angle frequencies, which contain phase information and amplitude information
d. implementation of cylinder classification by means of the phase information and the amplitude information, wherein in a first comparison, the phase information is compared with an assigned reference phase, and in a second comparison, the amplitude information is compared with an assigned first amplitude threshold value, and the second comparison yields individual cylinder information
e. processing of this cylinder information in order to identify each cylinder which causes running interference, on the basis of the first phase comparison, and furthermore, also on the basis of the first phase comparison, to determine for each individual cylinder to be adjusted the adjustment direction required in order to correct the running interference in the combustion engine
f. generation of a regulator signal on the basis of the processing of the cylinder information in stage e and the feeding of this regulator signal to a regulator in order to correct the running interference in the combustion engine
g. detection of an ignition failure in one of the cylinders, wherein in a further comparison of the amplitude information with a second assigned amplitude threshold value, the information is provided in order to decide whether the running interference is caused by the ignition failure when the amplitude information exceeds the second assigned amplitude threshold value
h. detection of the delivered engine torque or delivered engine power
i. comparison of the delivered engine torque or delivered engine power with a required engine torque or required engine power in order to provide information regarding a decrease in the engine torque or engine power
j. adaptation of the regulator signal on the basis of the information from a determination of the engine torque or engine power, and
k. feeding of the adjusted regulator signal to the regulator (8) in order to regulate the injection into all cylinders for the purpose of tracking the delivered engine torque or delivered engine power in relation to the required engine torque or required engine power.

2. A method according to claim 1,
**characterized in that** when a quasi-stationary operation state is present on the basis of at least two successive torque segments, a mean value, in particular an arithmetic mean value, is formed.

3. A method according to any one of the preceding claims,
**characterized in that** parasitic effects in the calculated complex numeric values and/or the reference phases are subjected to a drag correction.

4. A method according to any one of the preceding claims,
**characterized in that** in order to detect the ignition failure, low frequency spectral portions are predominantly used.

5. A method according to any one of the preceding claims,
**characterized in that** the detection of the ignition failure is conducted on the basis of torque- and load dependent reference phases which can be stored in advance in a control device for the relevant arrangements.

6. A method according to any one of the preceding claims,
**characterized in that** by means of the reference phases and the calibration factor, a reference phase criterion is determined and the identification of the failing cylinders is conducted, taking into account the respective exceeding of at least one threshold value and the knowledge of the respective first cylinder.

7. A method according to any one of the preceding claims,
**characterized in that** the adaptation of the engine torque or engine power is regulated by adjusting the injection quantity.

8. A method according to any one of the preceding claims,
**characterized in that** an amplitude which is a measure for the engine torque provided or engine power provided is recorded with a reference engine and is stored in a characteristic curve field depending on the torque.

9. A device for regulating the operational mode of a combustion engine of a motor vehicle by means of a method according to claim 1, with
- a device for signal sensing in order to generate a torque signal
- a device for frequency analysis with an inlet for receiving the torque signal for implementing a Hartley transformation of the torque signal, wherein the torque signal is transformed into an angle frequency range and the device for frequency analysis generates individual angle frequencies
- a device for cylinder classification, the inlet of which is connected with an outlet of the device for frequency analysis, and
- a regulator, the one inlet of which is connected with the outlet of the device for cylinder classification in order to receive an input signal from the device for cylinder classification,
wherein the device for signal sensing, the device for frequency analysis and the device for cylinder classification are suitable for detecting a cylinder with an ignition failure, and wherein the device for signal sensing, the device for frequency analysis and the device for cylinder classification and the regulator are also suitable for generating regulator signals which offset a decrease in engine torque or engine power.

10. A device according to claim 9, **characterized in that** a device is provided for the formation of arithmetic mean values.

11. A device according to claim 10, **characterized in that** the device for the formation of arithmetic mean values is arranged between the device for signal sensing and the device for frequency analysis.

12. A device according to any one of claims 9 to 11, **characterized in that** a device is provided for correcting the frequency portions.

13. A device according to claim 12, **characterized in that** the device for correcting the frequency portions is arranged between the device for frequency analysis and the device for cylinder classification.

14. A device according to any one of claims 9 to 13, **characterized in that** the device for cylinder classification comprises at least one of the following means:
- means for reference phase generation
- means for reference phase calibration
- means for reference phase selection
- a device for defining evaluation criteria
- a unit for determining key initiators and/or auxiliary initiators of a fault and/or of a deviation
- a unit for determining the qualitative and/or quantitative degrees of adjustment.

15. A device according to any one of claims 9 to 14, **characterized in that** a regulator, in particular an I regulator or PI regulator, is arranged downstream from the device for cylinder classification.

16. A combustion engine in a motor vehicle with at least one cylinder and at least one engine control device, wherein at least one engine control device comprises a device according to any one of claims 9 to 15.

## Revendications

1. Procédé de réglage du mode de fonctionnement d'un moteur à combustion interne ayant au moins un cylindre, où un système de réglage comprend au moins un dispositif d'échantillonnage de signal, un dispositif d'analyse de fréquence monté en aval et un dispositif de classification de cylindre monté en aval du précédent, comportant les étapes suivantes :
a. détermination d'un signal de vitesse,
b. transformation du signal de vitesse en une plage de fréquences angulaires, au moyen d'une transformation de Hartley,
c. analyse de la plage de fréquence angulaire et séparation en différentes fréquences angulaires contenant une information de phase et une information d'amplitude,
d. exécution d'une classification de cylindre au moyen de l'information de phase et de l'information d'amplitude, l'information de phase étant comparée à une phase de référence correspondante lors d'une première comparaison, et l'information d'amplitude étant comparée à une première valeur seuil d'amplitude correspondante lors d'une deuxième comparaison, différentes informations de cylindre résultant de la première comparaison et de la deuxième comparaison,
e. traitement de ces informations de cylindre pour identifier sur la base de la première comparaison de phases chaque cylindre à l'origine d'une instabilité de fonctionnement du moteur à combustion interne, et aussi pour déterminer, toujours sur la base de la première comparaison de phases, la direction de réglage pour chaque cylindre individuel à régler, et enfin pour déterminer sur la base de la deuxième comparaison d'amplitudes le débit d'injection exigé pour corriger l'instabilité de fonctionnement du moteur à combustion interne,
f. génération d'un signal de réglage à partir du traitement des informations de cylindre en étape e, et transmission dudit signal de réglage à un régulateur, afin de corriger l'instabilité de fonctionnement du moteur à combustion interne,
g. détection d'un raté d'allumage dans un des cylindres, l'information étant transmise, lors d'une autre comparaison de l'information d'amplitude avec une deuxième valeur seuil d'amplitude correspondante, afin de déterminer si l'instabilité de fonctionnement est causée par le raté d'allumage lorsque l'information d'amplitude dépasse la deuxième valeur seuil d'amplitude correspondante,
h. détection du couple délivré par le moteur ou de la puissance délivrée par le moteur,
i. comparaison du couple délivré par le moteur ou de la puissance délivrée par le moteur avec un couple de moteur demandé ou une puissance de moteur demandée, afin de transmettre une information de réduction du couple de moteur ou de la puissance de moteur,
j. ajustement du signal de réglage sur la base de l'information de réduction du couple de moteur ou de la puissance de moteur, et
k. transmission du signal de réglage ajusté au régulateur (8) d'injection dans tous les cylindres, pour l'asservissement du couple délivré par le moteur ou de la puissance délivrée par le moteur au couple de moteur demandé ou à la puissance de moteur demandée.

2. Procédé selon la revendication 1,
**caractérisé en ce qu'**une moyenne, en particulier une moyenne arithmétique d'au moins deux segments de vitesse successifs est formée si un état de fonctionnement quasi-stationnaire est présenté.

3. Procédé selon l'une des revendications précédentes,
**caractérisé en ce que** des effets parasites des valeurs numériques complexes calculées et/ou des phases de référence sont soumis à une correction de poursuite et ainsi éliminés.

4. Procédé selon l'une des revendications précédentes,
**caractérisé en ce que** des parts spectrales à basses fréquences sont essentiellement utilisées pour la détection des ratés d'allumage.

5. Procédé selon l'une des revendications précédentes, **caractérisé en ce que** la détection des ratés d'allumage est effectuée à partir de phases de référence dépendantes de la vitesse et de la charge, lesquelles ont été préalablement mémorisées dans un dispositif de commande pour les ordres pertinents.

6. Procédé selon l'une des revendications précédentes, **caractérisé en ce qu'**un critère de phase de référence est déterminé au moyen des phases de référence et du coefficient de calibrage, et **en ce que** l'identification des cylindres à ratés d'allumage est effectuée par prise en compte des dépassements correspondants d'au moins une valeur seuil et de la connaissance du premier cylindre correspondant.

7. Procédé selon l'une des revendications précédentes, **caractérisé en ce que** l'ajustement du couple de moteur ou de la puissance de moteur est effectué par réglage du débit d'injection.

8. Procédé selon l'une des revendications précédentes, **caractérisé en ce qu'**une amplitude représentant une grandeur pour le couple délivré par le moteur ou la puissance délivrée par le moteur, est saisie pour un moteur de référence et mémorisée dans un diagramme caractéristique en fonction de la vitesse.

9. Système de réglage du mode de fonctionnement d'un moteur à combustion interne d'un véhicule automobile au moyen d'un procédé selon la revendication 1, comprenant
- un dispositif d'échantillonnage de signal pour la génération d'un signal de vitesse,
- un dispositif d'analyse de fréquence avec une entrée de réception du signal de vitesse, pour l'exécution d'une transformation de Hartley du signal de vitesse, ledit signal de vitesse étant transformé en une plage de fréquences angulaires, et le dispositif d'analyse de fréquence générant différentes fréquences angulaires,
- un dispositif de classification de cylindre, dont une entrée est reliée à une sortie du dispositif d'analyse de fréquence, et
- un régulateur, dont une entrée est reliée à la sortie du dispositif de classification de cylindre, pour recevoir un signal d'entrée du dispositif de classification de cylindre,
le dispositif d'échantillonnage de signal, le dispositif d'analyse de fréquence et le dispositif de classification de cylindre étant aptes à détecter un cylindre ayant un raté d'allumage, et le dispositif d'échantillonnage de signal, le dispositif d'analyse de fréquence, le dispositif de classification de cylindre et le régulateur étant en outre aptes à générer des signaux de réglage compensant une réduction du couple de moteur ou de la puissance de moteur.

10. Système selon la revendication 9,
**caractérisé en c e qu**'il est prévu un dispositif de formation de moyenne arithmétique.

11. Système selon la revendication 10,
**caractérisé en ce que** le dispositif de formation de moyenne arithmétique est prévu entre le dispositif d'échantillonnage de signal et le dispositif d'analyse de fréquence.

12. Système selon l'une des revendications 9 à 11,
**caractérisé en ce qu'**il est prévu un dispositif de correction des parts de fréquence.

13. Système selon la revendication 12,
**caractérisé en ce que** le dispositif de correction des parts de fréquence est prévu entre le dispositif d'analyse de fréquence et le dispositif de classification de cylindre.

14. Système selon l'une des revendications 9 à 13,
**caractérisé en ce que** le dispositif de classification de cylindre comporte au moins un des moyens suivants:
- un moyen de génération de phases de référence ;
- un moyen de calibrage de phases de référence ;
- un moyen de sélection de phases de référence ;
- un dispositif de détermination de critères d'évaluation;
- une unité de détermination de causes principales et/ou de causes accessoires d'une perturbation et/ou d'un écart;
- une unité de détermination des grandeurs qualitatives et/ou quantitatives de réglage.

15. Système selon l'une des revendications 9 à 14, **caractérisé en ce qu'**un régulateur, en particulier un régulateur I ou un régulateur PI, est monté en aval du dispositif de classification de cylindre.

16. Moteur à combustion interne d'un véhicule automobile ayant au moins un cylindre et au moins une commande de moteur, au moins une commande de moteur comportant un système selon l'une des revendications 9 à 15.
